# EUROPÄISCHE PATENTSCHRIFT

(11) **EP 1 676 288 B1**
(45) Veröffentlichungstag und Bekanntmachung des Hinweises auf die Patenterteilung: **27.02.2008**
(21) Anmeldenummer: 04761045.6
(22) Anmeldetag: 28.09.2004
(51) Int. Cl.: H01H 71/46

(54) **INSTALLATIONSGERÄT**
INSTALLATION DEVICE
DISPOSITIF D'INSTALLATION

(30) Priorität: 13.10.2003 AT 16092003
(43) Veröffentlichungstag der Anmeldung: 05.07.2006
(73) Patentinhaber: Moeller Gebäudeautomation KG, 3943 Schrems (AT)
(72) Erfinder: TETIK, Adolf, A-1180 Wien (AT)
(74) Vertreter: Gibler, Ferdinand
(86) Internationale Anmeldenummer: PCT/AT2004/000323
(87) Internationale Veröffentlichungsnummer: WO 2005/036581

(56) Entgegenhaltungen:
- EP-A- 0 105 945
- EP-A- 1 022 762
- DE-A- 19 906 236
- DE-U- 7 009 018
- DE-U- 9 211 138
- FR-A- 2 112 237
- US-A- 3 284 731

## Beschreibung

Die Erfindung betrifft ein Installationsschaltgerät gemäß dem Oberbegriff des Anspruches 1.

Ein Installationsschaltgerät der eingangs erwähnten Art wurde durch die DE 199 06 236 A bekannt. Bei diesem bekannten Schaltgerät ist als Hilfsschalter ein Mikroschalter vorgesehen, der über ein mit einem beweglichen Hauptkontakt gesteuertes Koppelelement betätigbar ist.

Bei dieser Lösung ergibt sich das Problem, dass das Koppelelement, das als Schieber ausgebildet ist, einerseits eine Fehlerquelle darstellt und andererseits, da von außen auf das Installationsschaltgerät aufgesteckt, dessen Raumbedarf vergrößert. Außerdem weist ein Mikroschalter nur einen sehr kleinen Kontaktabstand auf, sodass der Mikroschalter aufgrund dessen geringer Baugröße nicht zum Schalten großer Betriebsströme verwendet werden kann Durch den geringen Abstand den dessen Schaltkontakte zueinander aufweisen kann eine sichere Trennung der an den Hilfsschalter angeschlossenen Leitungen nicht gewährleistet werden.

Die EP 0 105 945 A beschreibt einen elektrischen Geräteschutzschalter, welcher mit einem von Hand auslösbaren mechanischen Sprungwerk einer elektromagnetischen und elektrothermischen Schaltkontaktanordnung mit Lichtbogenlöscheinrichtung ausgestattet, sowie mit einem integrierten Schutzschalter versehen ist, um z.B. Haushaltsgeräte, Büromaschinen, Steuervorrichtungen für Fertigungs- und Montageautomaten oder dergleichen über die eigentliche Schaltfunktion hinaus den Schutz gegen Kurzschluss und Überlast zu bieten. Bei einem Schalter gemäß der EP 0 105 945 A1 wird ein mittels einer Feder vorgespannter Kontakt eines Hilfsschalters von einem Mitnehmerhebel, welcher fest mit der Schaltnocke verbunden ist, zwischen zwei Schaltstellungen geschaltet.

Nachteilig an der Einrichtung der EP 0 105 945 A1 ist, dass diese stets nur mit einem Hilfsschalter ausgestattet ist. Gemäß der EP 0 105 945 A1 ist nicht vorgesehen, den Schutzschalter durch Hinzufügen oder Entfernen des Hilfsschalters an gegebene Anforderungen anzupassen. Dadurch ist ein derartiger Hilfsschalter bei Aufgaben, bei welchen kein Hilfsschalter benötigt wird, kostspieliger als ein Schutzschalter ohne Hilfsschalter. Ein nachträgliches Einsetzen eines Hilfsschalters ist bei einem derartigen Schaltgerät ebenfalls unmöglich.

Aus der DE 70 09 018 U ist ein Hilfsschalter bekannt, welcher in einem separaten Gehäuse angeordnet ist und über einen Zapfen 15 mit dem Schaltwerk eines Installationsselbstschalters verbunden werden kann. Das Gehäuse weist dabei das Profil des Gehäuses des Installationsselbstschalters auf.

Die FR 2 112 237 A offenbart einen Lastschalter, welcher mit einem Schaltmechanismus gekoppelt ist, der beim Öffnen bzw. Schließen des Lastschalters ein im selben Gehäuse angeordnetes zweites Schaltstück derart beeinflusst, dass das zweite Schaltstück den Zustand des Lastschalters annimmt. Das zweite Schaltstück ist eine Hilfsschaltereinrichtung in Form zweier Taster, wobei diese mit drei elektrischen Anschlüssen ausgestattet sind. Je nach Zustand des Lastschalters wird somit permanent einer der beiden Taster über den Schaltmechanismus aktiviert.

Ein Schaltgerät mit einem Hilfsschalter ist weiters aus der US 3 284 731 A bekannt, welcher mittels eines Druckstößels vom beweglichen Hauptschaltkontakt betätigt wird, wobei bei geöffneten Hauptschaltkontakten kein Kontakt zwischen dem beweglichen Hauptschaltkontakt und dem Druckstößel besteht.

Die EP 1 022 762 A beschreibt einen elektrischen Leitungsschutzschalter mit einer Hauptschaltkontaktstelle, sowie einer Nebenkontaktstelle, wobei das bewegliche Hauptkontaktstück das bewegliche Nebenkontaktstück über einen beweglichen Mitnehmer ansteuert, und zwar derart, dass beim Öffnen zuerst die Hauptkontaktstelle und dann die Nebenkontaktstelle und beim Schließen zuerst die Nebenkontaktstele und dann die Hauptkontaktstelle schließt. Nachteilig an einem Schaltgerät gemäß der EP 1 022 762 A ist, dass der bewegliche Kontakt des Hilfsschalters nicht in direktem mechanischem Kontakt mit der Schaltnocke steht und daher nicht die Schaltkontaktstellung anzeigt.

Eine Schalteinrichtung mit einem Kurzschlussauslöser und einem Überlastauslöser ist aus der DE 92 11 138 U bekannt. Außen an die Schalteinrichtung ist ein Hilfsschalter ansetzbar, welcher mittels eines, vom Hilfsschalter durch eine Gehäuseöffnung in die Schalteinrichtung ragenden, Armes gesteuert wird, wobei der Arm mit einem Wirkelement des Überlastauslösers in Verbindung bring bar ist. Vorgesehen ist bei einer Schalteinrichtung gemäß der DE 92 11 138 U, dass bei einem Auslösen des Überlastauslösers lediglich der Hilfsschalter ausgelöst wird, jedoch nicht die Schaltkontakte der Schalteinrichtung. Bei einer Schalteinrichtung gemäß der DE 92 11 138 U steht daher der bewegliche Kontakt des Hilfsschalters nicht in direktem mechanischem Kontakt mit der Schaltnocke und wird nicht von dieser gesteuert, wodurch kein direkter Zusammenhang zwischen der Schaltkontaktstellung und der Anzeige des Hilfsschalters besteht.

Aufgabe der Erfindung ist es, diese Nachteile zu vermeiden und ein Installationsschaltgerät der eingangs erwähnten Art vorzuschlagen, bei dem der Hilfsschalter möglichst direkt in das elektrische Installationsschaltgerät integriert werden kann und auf einfache und teilesparende Weise den tatsächlichen Zustand der Schaltkontakte des elektrischen Installationsschaltgeräts anzeigt bzw. übernimmt. Weitere Aufgaben der Erfindung sind es, dass der Hilfsschalter eine sichere Trennung der Schaltkontakte ermöglicht bzw. aufweist und der Raumbedarf des Installationsschaltgerätes trotz Hilfsschalter im wesentlichen unverändert bleibt.

Erfindungsgemäß wird dies bei einem Installationsschaltgerät der eingangs erwähnten Art durch die kennzeichnenden Merkmale des Anspruches 1 erreicht.

Durch die vorgeschlagenen Maßnahmen ist sichergestellt, dass der bewegliche Kontakt des Hilfsschalters direkt mit den Hauptkontakten durch die Schaltnocke gesteuert wird. Damit ist ein sehr direkter Zusammenhang zwischen der Stellung der Hauptkontakte und des Kontaktes des Hilfsschalters sichergestellt.

Durch die kennzeichnenden Merkmale des Anspruches 2 ergibt sich durch den großen Abstand der Kontakte des Hilfsschalters eine sichere Trennung ebendieser Kontakte des Hilfsschalters, die durch einen Mikroschalter nicht zu erreichen ist. Damit brauchen an die Auslegung des dem Hilfsschalter nachgeordneten Stromkreises keine besonderen Anforderungen gestellt zu werden.

Dabei ist es besonders vorteilhaft die Merkmale des Anspruches 3 vorzusehen. Dadurch wird einerseits eine stabile Stellung des beweglichen Kontaktes des Hilfsschalters in jeder seiner beiden Stellungen sichergestellt und gleichzeitig ein rasches Umschalten des beweglichen Kontaktes des Hilfsschalters gewährleistet.

Eine in konstruktive Hinsicht besonders einfache Lösung ergibt sich durch die Merkmale des Anspruches 4.

Um sowohl mit Arbeits- als auch mit Ruhestrom arbeiten zu können ist es vorteilhaft den Hilfsschalter als Wechselkontakt auszubilden.

Durch die Merkmale des Anspruches 6 ergibt sich der Vorteil, dass der Anschluss von Leitungen an den Hilfsschalter sehr rasch erfolgen kann. Außerdem ist es auch möglich einen üblichen Adapter anzustecken und Leitungen mit Schraub- oder Steckklemmen anzuklemmen.

In Weiterführung der Erfindung können die Merkmale des Anspruches 7 vorgesehen sein.

Dadurch kann die sichere Trennung der Schaltkontakte gewährleistet werden.

In diesem Zusammenhang ist eine Ausgestaltung gemäß den Merkmalen des Anspruchs 8 besonders vorteilhaft.

Die Erfindung wird nun an Hand der Zeichnung näher erläutert welche eine besonders bevorzugte Ausführungsform der Erfindung zeigt. Dabei zeigen:
Fig. 1 eine perspektivische Darstellung eines erfindungsgemäßen Installationsschaltgerätes,
Fig. 2 eine perspektivische Darstellung des Schaltgerätes nach der Fig. 1 mit abgenommenem Hilfsschalter,
Fig. 3 schematisch die Steuerung des Hilfsschalters, wobei Teile des Gehäuses des Hilfsschalters 5 weggelassen sind,
Fig. 4 und 5 perspektivische Darstellungen des Hilfsschalters von zwei verschiedenen Seiten.

Die besonders bevorzugte Ausführungsform des erfindungsgemäßen Installationsschaltgeräts, z.B. eines Fehlerstrom-Schutzschalters, eines Leitungsschutzschalters od. dgl., weist ein Gehäuse 2 auf, das an seiner Rückseite eine Ausnehmung 3 für eine Montageschiene (nicht dargestellt) aufweist, wobei eine nicht dargestellte federnde Rasteinrichtung zur Verrastung des Schaltgerätes 1 an der Montageschiene vorgesehen ist. In dem Gehäuse 2 sind Anschlussklemmen 4 gehalten und es sind auch Aufnahmen 8 zum Aufstecken des Schaltgerätes an eine übliche Verteilschiene mit Anschlusszungen vorgesehen. Weiters ist in dem Gehäuse 2 ein Hilfsschalter 5 eingesteckt, in dessen Anschlussklemmen 18 ein Anschlußstück 6 eingesteckt sein kann, was jedoch nicht unbedingt erforderlich ist. An der Vorderseite des Schaltgerätes 1 sind Bedienorgane 9 und gegebenenfalls Anzeigen angeordnet (Fig. 2).

Das Schaltgerät 1 enthält üblicherweise feste und bewegliche Kontakte (nicht dargestellt), von denen die letzteren über eine Schaltnocke, Schaltwelle oder Schaltwalze 10 (Fig. 3) gesteuert sind. Diese Schaltnocke ist von einem Bedienorgan 9, z.B. einer Handhabe gesteuert, wobei auch eine nicht dargestellte Auslöseeinrichtung auf die Schaltnocke 10 einwirkt.

Die Schaltnocke 10, die mit ihren Steuerflächen 11 die nicht dargestellten Hauptkontakte steuert, weist eine mit einem Schlitz 12 ausgebildete Schaltscheibe 29 auf, in welchen Schlitz 12 ein beweglicher Kontakt 13, des Hilfsschalters 5, mit einer Zunge 14 eingreift, wodurch sichergestellt ist, dass der bewegliche Kontakt 13 des Hilfsschalters 5 sich stets in einer Stellung befindet, die jener der Schaltnocke 10 entspricht und damit auch der Stellung der Hauptkontakte des Schaltgerätes 1. Der Hilfsschalter 5 wird daher mit dem Schaltgerät 1 mitgeschalten.

Der bewegliche Kontakt 13 des Hilfsschalters 5 ist mit einem durch eine Feder 15 bestimmten Sprungschaltwerk 16 versehen, wobei der bewegliche Kontakt 13 auf einer elektrisch leitenden gabelförmigen Aufnahme 17 sitzt. Dabei ist der bewegliche Kontakt 13 mit randoffenen Ausnehmungen versehen, die zur Aufnahme der beiden Zungen der gabelförmigen Aufnahme 17 vorgesehen sind.

Diese gabelförmige Aufnahme 17 ist über eine Schiene 22 einstückig mit einem der gehäuseseitig nach außen freigestellten Anschlußkontakte 18 (Fig. 2) des Hilfsschalters 5 verbunden.

Erfindungsgemäß kann auch eine andere Ausführung des Sprungschaltwerkes vorgesehen sein.

Dieser Hilfsschalter 5 ist als Wechselkontakt ausgebildet. Der bewegliche Kontakt 13 des Hilfsschalters 5 liegt daher an jeweils einem von zwei festen Kontakten 19, 20 an, die ebenfalls einstückig über Schienen 23, 24 mit weiteren Anschlußkontakten 18 des Hilfsschalters 5 verbunden sind.

Zum Zwecke der Kontaktierung dieser Anschlußkontakte von außen wird - gegebenenfalls - das Anschlußstück 6 auf die Anschlußkontakte 18 aufgesteckt, wobei die Anschlußkontakte 18 dann zu Anschlussklemmen 7 durchverbunden sind.

Das Gehäuse 21 des Hilfsschalters ist, wie aus der Fig. 5 zu ersehen ist, im wesentlichen L-förmig ausgebildet, wobei ein in das Gehäuse 2 des Schaltgerätes 1 einschiebbarer Schenkel 30 mit einer vorspringenden Leiste 23 versehen ist, die in eine Nut 24 des Gehäuses 2 des Schaltgerätes 1 einschiebbar ist. Der zweite Schenkel des Gehäuses 21 des Hilfsschalters 5 liegt im eingeschobenen Zustand des Hilfsschalters 5 an der einen Anschlagfläche 25 des Gehäuses 2 an.

Der Schenkel 30 des Gehäuses 21 weist an seiner einen Seite eine Freistellung 26 auf, durch die hindurch die Zunge 14 des beweglichen Kontaktes 13 tritt.

Die Kontaktspalte zwischen dem beweglichen Kontakt 13 und den feststehenden Kontakten 19 und 20 sind ausreichend groß bemessen, um eine sichere Trennung der Kontakte zu gewährleisten. Dabei kann vorgesehen sein, dass der Hilfsschalter 5 einen ersten festen Kontakt 19 und einen zweiten festen Kontakt 20 aufweist, und dass der Abstand des ersten festen Kontakts 19 zum zweiten festen Kontakt 20 zumindest der Funkenstrecke bei der vorgesehenen Betriebsspannung, vorzugsweise zumindest der doppelten Funkenstrecke, entspricht. Durch den Kontaktspalt welcher bei einer besonders bevorzugten Ausführungsform wenigstens 1mm, vorzugsweise wenigstens 2mm, insbesondere wenigstens 3mm, beträgt, kann der nicht geschaltete Kontakt 19, 20 sicher elektrisch von dem, mit dem beweglichen Kontakt 13 in Verbindung stehenden festen Kontakt 20, 19 getrennt werden. Aufgrund des großen Öffnungsweges von einem festen Kontakt 19 zum andern festen Kontakt 20 den ein derartiger Schalter aufweist ist ein Überschlag von einem festen Kontakt 19, 20 zu einem anderen festen Kontakt 20, 19, bei den üblichen Betriebsspannungen nicht zu erwarten.

Unter Öffnungsweg wird der Abstand der beiden festen Kontakte 19, 20 zueinander verstanden.

Der Begriff galvanische Trennung bezieht sich auf die sichere elektrische Trennung der beiden festen Kontakte 19, 20 eines als Wechselschalter ausgebildeten erfindungsgemäßen Hilfsschalters 5. Damit werden auch die an den festen Kontakten angeschlossenen Leitungen bzw. Netze sicher elektrisch bzw. galvanisch getrennt.

## Patentansprüche

1. Elektrisches Installationsschaltgerät, insbesondere Leitungsschutzschalter, Fehlerstromschutzschalter od. dgl., mit einem Gehäuse (2) in dem Anschlussklemmen (4, 8) und mit diesen in Verbindung stehende bewegliche und feste Hauptkontakte gehalten sind, wobei der mindestens eine bewegliche Kontakt von einer Schaltnocke (10) gesteuert ist und ein die Schaltstellung der Hauptkontakte überwachender Hilfsschalter (5) mit einem beweglichen Kontakt (13) und mindestens einem festen Kontakt (19, 20) vorgesehen ist, wobei der bewegliche Kontakt (13) des Hilfsschalters (5) in direktem mechanischem Kontakt mit der Schaltnocke (10) steht und von dieser gesteuert ist, **dadurch gekennzeichnet, dass** der Hilfsschalter in einem Hilfsschaltergehäuse (21) gehalten ist, das in das Gehäuse (2) eingesetzt ist.

2. Installationsschaltgerät gemäß Anspruch 1, **dadurch gekennzeichnet, dass** der Hilfsschalter (5) einen eine galvanische Trennung sicherstellenden Öffnungsweg aufweist.

3. Installationsschaltgerät gemäß Anspruch 1 oder 2, **dadurch gekennzeichnet, dass** der bewegliche Kontakt (13) des Hilfsschalters (5) mit einem Sprungschaltwerk (16) versehen ist.

4. Installationsschaltgerät gemäß einem der Ansprüche 1 bis 3, **dadurch gekennzeichnet, dass** der bewegliche Kontakt (13) des Hilfsschalters (5) eine Zunge (14) aufweist, die in einen Schlitz (12) der Schaltnocke (10) eingreift.

5. Installationsschaltgerät gemäß einem der Ansprüche 1 bis 4, **dadurch gekennzeichnet, dass** der Hilfsschalter (5) als ein Wechselkontakt ausgebildet ist.

6. Installationsschaltgerät gemäß einem der Ansprüche 1 bis 5, **dadurch gekennzeichnet, dass** der Hilfsschalter (5) ein an diesem, vorzugsweise über eine Steckverbindung, lösbar festlegbares Anschlußstück (6) aufweist.

7. Installationsschaltgerät gemäß einem der Ansprüche 1 bis 6, **dadurch gekennzeichnet, dass** der Hilfsschalter (5) einen ersten festen Kontakt (19) und einen zweiten festen Kontakt (20) aufweist, und dass der Abstand des ersten festen Kontakts (19) zum zweiten festen Kontakt (20) zumindest der Funkenstrecke bei der vorgesehenen Betriebsspannung, vorzugsweise zumindest der doppelten Funkenstrecke, entspricht.

8. Installationsschaltgerät gemäß Anspruch 7, **dadurch gekennzeichnet dass** der Abstand des ersten festen Kontakts (19) zum zweiten festen Kontakt (20) wenigstens 1mm, vorzugsweise wenigstens 2mm, insbesondere wenigstens 3mm, beträgt.

## Claims

1. An electric installation device, especially a miniature circuit breaker, residual-current circuit breaker or the like, comprising a housing (2) in which terminals (4, 8) and movable and fixed main contacts which are in connection with the same are held, with the at least one movable contact being controlled by a switch cam (10) and an auxiliary switch (5) which monitors the switching position of the main contacts is provided with a movable contact (13) and at least one fixed contact (19, 20), with the movable contact (13) of the auxiliary switch (5) being in direct mechanical contact with the switch cam (10) and being controlled by the same, **characterized in that** the auxiliary switch is held in an auxiliary switch housing (21) which is inserted into the housing (2).

2. An installation device according to claim 1, **characterized in that** the auxiliary switch (5) comprises an opening path which ensures electrical isolation.

3. An installation device according to claim 1 or 2, **characterized in that** the movable contact (13) of the auxiliary switch (5) is provided with a release-operated mechanism (16).

4. An installation device according to one of the claims 1 to 3, **characterized in that** the movable contact (13) of the auxiliary switch (5) comprises a tongue (14) which engages in a slit (12) of the switch cam (10).

5. An installation device according to one of the claims 1 to 4, **characterized in that** the auxiliary switch (5) is arranged as a changeover contact.

6. An installation device according to one of the claims 1 to 5, **characterized in that** the auxiliary switch (5) comprises a connection element (6) which can be fastened to the same in a detachable way, preferably via a plug-in connection.

7. An installation device according to one of the claims 1 to 6, **characterized in that** the auxiliary switch (5) comprises a first fixed contact (19) and a second fixed contact (20) and that the distance of the first fixed contact (19) from the second fixed contact (20) corresponds at least to the spark gap at the intended operating voltage, preferably at least twice the spark gap.

8. An installation device according to claim 7, **characterized in that** the distance of the first fixed contact (19) from the second fixed contact (20) is at least 1 mm, preferably at least 2 mm, more preferably at least 3 mm.

## Revendications

1. Contacteur d'installation électrique, en particulier disjoncteur de protection de ligne, disjoncteur à courant de fuite ou similaire, avec un boîtier (2) dans lequel sont retenus des bornes de connexion (4, 8) et des contacts principaux fixes et mobiles reliés à celles-ci, dans lequel l'au moins un contact mobile est commandé par une came de commutation (10) et il est prévu un contacteur auxiliaire (5) surveillant la position de commutation des contacts principaux avec un contact mobile (13) et au moins un contact fixe (19, 20), le contact mobile (13) du contacteur auxiliaire (5) étant en contact mécanique direct avec la came de commutation (10) et étant commandé par celle-ci, **caractérisé en ce que** le contacteur auxiliaire est retenu dans un boîtier de contacteur auxiliaire (21) inséré dans le boîtier (2).

2. Contacteur d'installation électrique selon la revendication 1, **caractérisé en ce que** le contacteur auxiliaire (5) présente une course d'ouverture assurant une séparation galvanique.

3. Contacteur d'installation électrique selon la revendication 1 ou 2, **caractérisé en ce que** le contact mobile (13) du contacteur auxiliaire (5) est doté d'un mécanisme de commutation à coupure brusque (16).

4. Contacteur d'installation électrique selon l'une des revendications 1 à 3, **caractérisé en ce que** le contact mobile (13) du contacteur auxiliaire (5) possède une languette (14) qui se met en prise dans une fente (12) de la came de commutation (10).

5. Contacteur d'installation électrique selon l'une des revendications 1 à 4, **caractérisé en ce que** le contacteur auxiliaire (5) est conçu comme un contact inverseur.

6. Contacteur d'installation électrique selon l'une des revendications 1 à 5, **caractérisé en ce que** le contacteur auxiliaire (5) possède un élément de connexion (6) pouvant être fixé de manière amovible sur celui-ci, de préférence par enfichage.

7. Contacteur d'installation électrique selon l'une des revendications 1 à 6, **caractérisé en ce que** le contacteur auxiliaire (5) présente un premier contact fixe (19) et un deuxième contact fixe (20) et **en ce que** la distance entre le premier contact fixe (19) et le deuxième contact fixe (20) correspond au moins à la distance de décharge à la tension de service prévue, de préférence au double de la distance de décharge.

8. Contacteur d'installation électrique selon la revendication 7, **caractérisé en ce que** la distance entre le premier contact fixe (19) et le deuxième contact fixe (20) est d'au moins 1 mm, de préférence d'au moins 2 mm, en particulier d'au moins 3 mm.
